# EUROPÄISCHE PATENTSCHRIFT

(11) **EP 0 166 859 B1**
(45) Veröffentlichungstag und Bekanntmachung des Hinweises auf die Patenterteilung: **16.09.1987**
(21) Anmeldenummer: 85102341.6
(22) Anmeldetag: 01.03.1985
(51) Int. Cl.: E05F 5/12

(54) **Vorrichtung zur Regelung der Schliessfolge von hydraulischen Bodentürschliessern**
Device for controlling the closure sequence of double doors
Dispositif de commande de la séquence de fermeture de portes à deux battants

(30) Priorität: 06.06.1984 DE 3421042
(43) Veröffentlichungstag der Anmeldung: 08.01.1986
(73) Patentinhaber: GEZE GmbH, D-7250 Leonberg (DE)
(72) Erfinder: Storandt, Ralf, Dr., D-7250 Leonberg 6 (DE); Storz-Irion, Regina, D-7000 Stuttgart 1 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die Erfindung betrifft eine Vorrichtung zur Regelung der Schliessfolge von jeweils einen Gangflügel und einen Standflügel aufweisenden zweiflügeligen Türen, wobei sowohl der überschlagende Gangflügel als auch der Standflügel mit jeweils einem in einem Zementkasten angeordneten Bodentürschliesser verbunden und eine Anordnung vorgesehen ist, die ein Schliessen des Gangflügels bei geöffnetem Standflügel verhindert.

Bei zweiflügeligen, mit Bodentürschliessern von der in der DE-A-25 35 244 beschriebenen Art ausgerüsteten Türen ist es zur Sicherstellung einer bestimmten Schliessfolge von Standflügel und Gangflügel üblich, eine mechanische, von den Türschliessern völlig getrennte Vorrichtung an der oberen Querzarge der Türe vorzusehen.

Diese bekannten Anordnungen sind aufgrund Ihrer Zugänglichkeit ständig einer mutwilligen Beschädigung ausgesetzt, die zur Funktionsuntüchtigkeitführen kann, und ihre Anwesenheit führt zu einem ästhetisch unbefriedigenden Aussehen der Türe. Ausserdem erfordert die Montage dieser bekannten Anordnungen an der Zarge Bohrungen, die insbesondere bei Brandschutztüren zu einer unerwünschten Schwächung führen.

Aufgabe der Erfindung ist es, eine Vorrichtung der eingangs angeführten Art in der Weise auszubilden, dass die geforderte Schliessfolge von Standflügel und Gangflügel ohne sichtbare und ohne einer Beschädigungsgefahr ausgesetzte Teile erfolgt, der Montageaufwand minimiert wird und zu einer Schwächung der Zarge führende Bohrungen vermieden werden.

Gelöst wird diese Aufgabe nach der Erfindung dadurch, dass im oder am Zementkasten des dem Standflügel zugeordneten Schliessers eine zwischen einem ersten, der geschlossenen Stellung des Standflügels entsprechenden Zustand und einem zweiten, der geöffneten Stellung des Standflügels entsprechenden Zustand umsteuerbare Betätigungseinheit vorgesehen ist, dass der dem Gangflügel zugeordnete Schliesser mit einer Ventileinheit zum Blockieren und zur Freigabe der Schliessbewegung ausgestattet ist und dass zwischen der Betätigungseinheit des einen Schliessers und der Ventileinheit des anderen Schliessers eine mechanische, hydraulische oder elektrische Steuerverbindung vorgesehen ist.

Durch diese Massnahmen wird ein integriertes Schliessfolgesystem für Bodentürschliesser geschaffen, das keinen Gefahren einer mutwilligen Beschädigung ausgesetzt ist, einfach montiert werden kann und keine Veränderungen an Tür oder Zarge erfordert, so dass keine mechanische Schwächung der Zarge oder Tür und auch keine Verringerung der Feuerwiderstandsdauer entsteht.

Gemäss einer bevorzugten Ausführungsform der Erfindung besteht die Betätigungseinheit aus dem direkt oder indirekt mit der Steuerkurve des Schliessers zusammenwirkenden, unter der Vorspannung einer Feder stehenden Druckstück und einer mit dem Druckstück über einen Langschlitz gekuppelten Zugstange, die vom Druckstück über eine Strecke mitnehmbar ist, die einem vorgebbaren, an der Null-Stellung beginnenden Schwenkbereich des Schliessers entspricht. Die Zugstange ist dabei bevorzugt koaxial im Aufnahmeraum für die Druckfeder angeordnet und über eine Ringdichtung aus diesem Aufnahmeraum geführt.

Durch die Mehrfachnutzung von im Schliesser bereits vorhandenen Teilen ergibt sich ein überaus einfacher und betriebssicherer sowie kostengünstiger Aufbau.

Die in dem dem Gangflügel zugeordneten Schliesser vorgesehene Ventileinheit besteht vorteilhafterweise aus einer axial verschieblichen, in eine Ventilbohrung abdichtend einfahrbaren Kolbenstange, wobei die Ventilbohrung Teil eines Strömungsweges zwischen den beidseitig des Dämpfungskolbens des Schliessers gelegenen Druckmittelräumen ist.

Diese Anordnung zeichnet sich durch Kompaktheit und Betriebssicherheit aus.

Die Steuerverbindug zwischen der Betätigungseinheit und der Ventileinheit besteht bevorzugt aus einem Bowdenzug, der über eine Stellschraube justierbar ist, die in eine Wandung des dem Gangflügel zugeordneten Schliessers gedreht ist und sich in einen Freiraum zwischen Schliesser und Zementkastenwandung erstreckt. Diese Stellschraube ist damit gut zugänglich und ermöglicht eine problemfreie Justierung.

Weitere vorteilhafte Ausführungsformen der Erfindung sind in Unteransprüchen 2, 3, 7 und 10 angegeben.

Ausführungsbeispiele der Erfindung werden nachfolgend unter Bezugnahme auf die Zeichung erläutert; in der Zeichnung zeigt:
Fig. 1 eine schematische Darstellung einerzweiflügeligen, mit Bodentürschliessern ausgerüsteten Tür,
Fig. 2 eine schematische Darstellung einer in dem Zementkasten eines Türschliessers untergebrachten Auslösemechanik,
Fig. 3 eine schematische Teil-Draufsicht eines Bodentürschliessers mit einer mit der Schliesserwelle verbundenen Auslösemechanik,
Fig. 4 eine schematische Teil-Seitenansicht der Anordnung nach Fig. 3,
Fig. 5 eine schematisierte Teilansicht eines Tür- 'schliessers mit integrierter Auslösemechanik, und
Fig. 6 eine schematische Teil-Darstellung eines in einem Zementkasten angeordneten Bodentürschliessers mit integrierter Ventileinheit zur Schliessersteuerung.

Fig. 1 zeigt die beiden Flügel 1, 2 einer zweiflügeligen Türe, wobei der Gangflügel 1 mit einem Bodentürschliesser 3 über eine Schliesserachse 7 und der Standflügel 2 mit einem Bodentürschliesser 4 ebenfalls über dessen Schliesserachse 7 verbunden ist. Zwischen den beiden Bodentürschliessern 3 und 4 ist ein zur Aufnahme einer Steuerleitung bestimmtes Rohr 5 vorgesehen.

Die Einzelheit Z zeigt das Zusammenwirken von Standflügel 2 und Gangflügel 1 mit entsprechendem Unterschlag bzw. Überschlag, und diese Einzelheit Z macht deutlich, dass ein ordnungsgemässes Schliessen der zweiflügeligen Tür nur dann gewährleistet ist, wenn der Standflügel 2 zuerst in die Schliesslage gelangt und dann der Gangflügel 1 nachfolgt.

Fig. 2 zeigt eine erste Ausführungsform der Erfindung, bei der im Zementkasten 6 neben dem Schliesser 4 in einem Freiraum 23 ein um eine Achse 25 schwenkbarer Hebel 11 vorgesehen ist. An einem Ende ist dieser Schwenkhebel 11 mit einer Rolle 10 versehen, die über die obere Abdeckplatte vorsteht, so dass eine Betätigung des bei geschlossenem Flügel nach unten gedrückten Schwenkhebels erfolgt, wenn der Standflügel 2 aufgeschwenkt wird. Diese Betätigung des Schwenkhebels 11 hat zur Folge, dass auf einen mit dem anderen Ende des Schwenkhebels 11 verbundenen Bowdenzug 13, 14 eine Bewegung ausgeübt wird, die zur Steuerung einer im anderen Schliesser vorgesehenen Ventileinheit dient.

Die Auslösemechanik ist demgemäss zusammen mit dem Schliesser im Zementkasten integriert und entsprechend einfach zu montieren. Anstelle der Auslöserolle kann auch ein Gleitstück, ein Taststück oder dergl. Verwendung finden.

Bei der in Fig. 3 dargestellten Ausführungsvariante ist keine separate Auslösemechanik mehr vorgesehen, sondern es wird der Schliesser selbst zur Betätigung des Bowdenzugs 13, 14 genutzt. Zu diesem Zweck ist mit der Schliesserachse 7 drehfest eine Scheibe 20 verbunden, die einen teilringförmigen Langschlitz 21 aufweist, in den ein Kuppelelement 9 eingreift, das mit der Seele 13 des Bowdenzugs verbunden ist.

In der dargestellten Position befindet sich der Schliesser in der Null-Stellung, wobei der Bowdenzug um ein Mass A gezogen ist. Die Drehrichtung der Schliesserachse 7 beim Schliessen ist durch den Pfeil 22 gekennzeichnet. Beim Öffnen der mit dem Schliesser verbundenen Tür kann sich der Bowdenzug um das Mass A zurückziehen. Beim weiteren Öffnen der Tür bewegt sich das Kuppelelement 9 im Langschlitz 21, ohne den Bowdenzug zu betätigen. Damit ist eine exakte Signalisierung des Schliesszustandes des Standflügels und als Folge davon eine exakte Steuerung des Gangflügels möglich.

Die Fig. 4 lässt erkennen, dass sich die Scheibe 20 zur Steuerung des mittels eines Trägerteils 12 gehaltenen Bowdenzugs 13, 14 besonders platzsparend unterbringen lässt und demgemäss auch bei herkömmlichen Bodentürschliessern problemfrei verwendbar ist.

Fig. 5 zeigt eine bevorzugte Ausführungsvariante der Erfindung, bei der der Schliesser selbst zur Steuerung des Bowdenzugs 13, 14 verwendet ist.

Die in einem Aufnahmeraum 18 vorgesehene, abgebrochen dargestellte Feder 32 beaufschlagt das im Schliesser stets vorgesehene Druckstück 30, welches wiederum über einen Hebel 33 auf die Steuerkurve 34 des Schliessers 4 wirkt. Als Folge davon ist die Bewegung des Druckstücks 30 direkt proportional zur Türbewegung. Diese Druckstückbewegung wird unmittelbar zur Betätigung des Bowdenzugs 13, 14 ausgenutzt.

Die Seele 13 des über eine Schutzkappe 24 an den Zementkasten 6 herangeführten Bowdenzugs ist mit einer Zugstange 36 verbunden, die durch eine Abschlusswand 26 unter Zwischenschaltung einer Ringdichtung 35 geführt ist und über einen Nippel 37 in einen Langschlitz 31 des zum Druckstück 30 gehörenden Druckbolzens 38 eingreift. Der Langschlitz 31 reduziert den bezüglich des Bowdenzuges wirksamen Gesamthub des Druckstückes 30 in analoger Weise wie die im Zusammenhang mit Fig. 3 beschriebene Scheibe 20.

Die Teilschnittdarstellung nach Fig. 6 zeigt einen Teilbereich des dem Gangflügel 1 zugeordneten Bodentürschliessers 3 zur Erläuterung der Freigabe und Blockierung der Schliessbewegung in Abhängigkeit von der Betätigungseinheit des anderen Bodentürschliessers, der dem Standflügel zugeordnet ist.

In dieser Zeichnung ist mit 40 der übliche Dämpfungskolben bezeichnet, der beim Schliessen der Tür das Öl aus dem Dämpfungsraum 47 über ein Bohrung 41, ein Regulierventil 43 und eine Rücklaufbohrung 46 bzw. über eine zweite Bohrung 44 und ein zweites Ventil 45 in einen auf der anderen Seite des Kolbens 40 gelegenen Raum 48 verdrängt. Die beiderseits des Dämpfungskolbens 40 gelegenen Druckmittelräume sind über eine Kolbendichtung 8 voneinander getrennt. Die Rückstellung des Kolbens 49 erfolgt über eine Feder 27.

Der Strömungsweg von der Bohrung 41 zur Bohrung 44 bzw. 46, d.h. der Strömungsweg zwischen den beiderseits des Dämpfungskolbens 14 gelegenen Druckräumen kann mittels einer Kolbenstange 42 blockiert werden, die abdichtend in eine Bohrung 17 einfahrbar ist, welche Bestandteil des Rückströmweges ist. Der Kolben 42, der bezüglich seiner Führungsbohrung abgedichtet ist, wird in seiner Position über den Bowdenzug 13, 14 gesteuert und ist mit der Seele 13 des Bowdenzuges verbunden. In Richtung der Blockierung des Rückströmweges ist der Kolben 42 mittels einer Feder 15 vorgespannt.

Eine Stellschraube 16, die in eine Gewindebohrung einer schliesserfesten Wandung 19 geschraubt und durch die die Seele 13 des Bowdenzuges geführt ist, stützt die Hülle 14 des Bowdenzuges und ermöglicht damit eine Bowdenzugjustierung. Da sich der Stellkopf der Schraube 16 in einem Freiraum 23 des Zementkastens 6 befindet, ist die erforderliche Zugänglichkeit gegeben und die Justierung kann problemfrei vorgenommen werden.

Ist der Standflügel 2 geschlossen, so ist durch die jeweilige Betätigungseinheit der Bowdenzug gezogen, d.h. dass sich die Kolbenstange 42 in der zurückgezogenen Position befindet und der Strömungskanal zwischen den Räumen 47, 48 beiderseits des Kolbens 40 offen ist. Demgemäss kann der Gangflügel normal geschlossen werden.

Ist jedoch der Standflügel 2 geöffnet, so wird der Bowdenzug freigegeben und die Feder 15 drückt die Kolbenstange 42 in die Verbindungsbohrung 17, wodurch der Strömungskanal zwischen den Räumen 47 und 48 gesperrt wird. Damit kann sich der Kolben 40 nicht mehr bewegen und der Schliesser ist festgestellt. Erst wenn der Standflügel 2 wieder in die Schliessposition gelangt, wird die Kolbenstange 42 aus der Verbindungsbohrung 17 gezogen, damit der Strömungswerg freigegeben und es kann auch der Gangflügel mittels des Schliessers 3 in seine Schliessposition überführt werden.

## Patentansprüche

1. Vorrichtung zur Regelung der Schliessfolge von jeweils einen Gangflügel (1) und einen Standflügel (2) aufweisenden zweiflügeligen Türen, wobei sowohl der überschlagende Gangflügel als auch der Standflügel mit jeweils einem in einen Zementkasten (6) angeordneten Bodentürschliesser (3,4) verbunden und eine Anordnung vorgesehen ist, die ein Schliessen des Gangflügels bei geöffnetem Standflügel verhindert, dadurch gekennzeichnet, dass im oder am Zementkasten (6) des dem Standflügel (2) zugeordneten Schliessers (4) eine zwischen einem ersten, der geschlossenen Stellung des Standflügels entsprechenden Zustand und einem zweiten, der geöffneten Stellung des Standflügels entsprechenden Zustand umsteuerbare Betätigungseinheit (10, 11; 20, 21; 30, 31) vorgesehen ist, dass der dem Gangflügel (2) zugeordnete Schliesser (3) mit einer Ventileinheit (15, 17, 42) zum Blockieren und zur Freigabe der Schliessbewegung ausgestattet ist und dass zwischen der Betätigungseinheit (10, 11; 20, 21; 30, 31) des einen Schliessers (4) und der Ventileinheit (15, 17, 42) des anderen Schliessers (3) eine mechanische, hydraulische oder elektrische Steuerverbindung vorgesehen ist.

2. Vorrichtung nach Anspruch 1, dadurch gekennzeichnet, dass die Betätigungseinheit aus einer im Zementkasten (6) gelagerten und mit einem Arm in die Bewegungsbahn des Standflügels (2) ragenden Schwenkhebelanordnung (10, 11) besteht.

3. Vorrichtung nach Anspruch 1, dadurch gekennzeichnet, dass die Betätigungseinheit aus einer mit der Schliesserachse (7) verbundenen Scheibe mit einem teilringförmigen Langschlitz (21) besteht, in dem ein Kuppelelement (9) verschieblich gelagert und in einem vorgebbaren, an der Null-Stellung beginnenden Schwenkbereich (A) anliegend an einem Langschlitzende mit der Scheibe (20) verschwenkbar ist.

4. Vorrichtung nach Anspruch 1, dadurch gekennzeichnet, dass die Betätigungseinheit aus dem direkt oder indirekt mit der Steuerkurve (34) des Schliessers (4) zusammenwirkenden, unter der Vorspannung einer Feder (32) stehenden Druckstück (30) und einer mit dem Druckstück (30) über einen Langschlitz (31) gekuppelten Zugstange (36) besteht, die vom Druckstück (30) über eine Strecke mitnehmbar ist, die einem vorgebbaren, an der Null-Stellung beginnenden Schwenkbereich des Schliessers (4) entspricht.

5. Vorrichtung nach Anspruch 4, dadurch gekennzeichnet, dass die Zugstange (36) koaxial im Aufnahmeraum (18) für die Druckfeder (32) angeordnet und über eine Ringdichtung (35) aus diesem Aufnahmeraum (18) geführt ist.

6. Vorrichtung nach Anspruch 1, dadurch gekennzeichnet, dass die in dem dem Gangflügel (2) zugeordneten Schliesser (3) vorgesehene Ventileinheit aus einer axial verschieblichen, in eine Ventilbohrung (17) abdichtend einfahrbaren Kolbenstange (42) besteht, wobei die Ventilbohrung (17) Teil eines Strömungsweges zwischen den beidseitig des Dämpfungskolbens (14) des Schliessers (3) gelegenen Druckmittelräumen (47, 48) ist.

7. Vorrichtung nach Anspruch 6, dadurch gekennzeichnet, dass die Kolbenstange (42) parallel zur Achse des Dämpfungskolbens (40) verläuft und mittels einer Druckfeder (15) in die Schliessposition vorgespannt ist.

8. Vorrichtung nach Anspruch 1, dadurch gekennzeichnet, dass die Steuerverbindung zwischen der Betätigungseinheit (10, 11; 20, 21; 30, 31) und der Ventileinheit (15,17,42) aus einem Bowdenzug (13, 14) besteht.

9. Vorrichtung nach Anspruch 8, dadurch gekennzeichnet, dass der Bowdenzug (13, 14) über eine Stellschraube (16) justierbar ist, die in einer Wandung (19) des dem Gangflügel (1) zugeordneten Schliessers (3) angebracht ist und sich in einen Freiraum (23) zwischen Schliesser und Zementkastenwand erstreckt.

10. Vorrichtung nach einem der vorhergehenden Ansprüche, dadurch gekennzeichnet, dass an den Zementkästen (6) im Bereich des Austritts des Bowdenzugs (13, 14) jeweils eine Schutzkappe (24) vorgesehen ist, deren aussenliegendes Ende vorzugsweise mit einem im Boden verlegbaren Rohr (5) kuppelbar ist.

## Claims

1. Apparatus for controlling the closing sequence of double doors having one passage door (1) and one stationary door (2) wherein both the overlapping passage door and also the stationary door are each connected to a floor-mounted door closer (3, 4) disposed in a cement box (6), and wherein an arrangement is provided which prevents the closing of the stationary door when the passage door is open, characterised in that an actuating unit (10, 11; 20, 21; 30, 31) which can be switched over between a first state corresponding to the closed position of the stationary door and a second state corresponding to the open position of the stationary door is provided in or on the cement box (6) of the closer (4) associated with the stationary door (2); in that the closer (3) associated with the passage door (2) is equipped with a valve unit (15, 17, 42) for the blocking and release of the closing movement; and in that a mechanical hydraulic or electrical control connection is provided between the actuating unit (10, 11; 20, 21; 30, 31) of the one closer (4) and the valve unit (15, 17, 42) of the other closer (3).

2. Apparatus in accordance with claim 1, characterized in that the actuating unit consists of a pivoted lever arrangement (10, 11) which is journalled in the cement box (6) and which has an arm which projects into the path of movement of the stationary door (2).

3. Apparatus in accordance with claim 1, characterized in that the actuating unit consists of a disk with a part annular elongate slot which is connected with the closer axle (7), wherein a coupling element (9) is displaceably journalled in the elongate slot (21) and is pivotable with the disk (20) over a predeterminable pivotal range (A) starting a the zero position in contact with one end of the elongate slot.

4. Apparatus in accordance with claim 1, characterized in that the actuating unit consists of the pressure member (30) which cooperates directly or indirectly with the control cam (34) of the closer (4) and which is subjected to the bias of a spring (32), and of a draw bar (36) which is coupled with the pressure member (30) via an elongate slot (31) and which is moved by the pressure member (30) over a path which corresponds to a predeterminable range of pivotal movement of the closer (4) starting at the zero position.

5. Apparatus in accordance with claim 4, characterized in that the draw bar (36) is coaxially arranged in the chamber (18) which accommodates the compression spring (32) and is led out of this accommodation chamber (18) via a ring seal (35).

6. Apparatus in accordance with claim 1, characterized in that the valve unit provided in the closer (3) associated with the passage door (2) consists of an axially displaceable piston rod (42) which can be sealingly moved into a valve bore (17), wherein the valve bore (17) is a part of the flow path between the pressure fluid chambers (47, 48) disposed on the two sides of the damping piston (14) of the closer (3).

7. Apparatus in accordance with claim 6, characterized in that the piston rod (42) extends parallel to the axis of the damping piston (40) and is biased into the closed position by means of a compression spring (15).

8. Apparatus in accordance with claim 1, characterized in that the control connection between the actuating unit (10, 11; 20, 21; 30, 31) and the valve unit (15, 17, 42) consists of a Bowden cable (13, 14).

9. Apparatus in accordance with claim 8, characterized in that the Bowden cable (13, 14) can be adjusted via an adjustement screw (16) which is mounted in a wall (19) of the closer (3) associated with the passage door (1) and extends in a free space (23) between the closer and the cement box wall.

10. Apparatus in accordance with one of the preceding claims, characterized in that a protective cap (24) is in each case provided at the cement boxes (6) in the region of the point of emergence of the Bowden cable (13, 14), with the outer ends of the protective caps preferably being connectable with a tube (5) laid in the floor.

## Revendications

1. Dispositif de commande de la séquence de fermeture de portes à deux battants comprenant, à chaque fois, un battant mobile (1) et un battant fixe (2), tant le battant mobile venant en recouvrement, que le battant fixe étant reliés à un ferme-porte respectif (3, 4) au sol, situé dans une cage (6) en ciment, et un ensemble étant prévu pour empêcher une fermeture du battant mobile lorsque le battant fixe est ouvert, caractérisé par le fait qu'il est prévu, dans ou sur la cage (6) en ciment du ferme-porte (4) associé au battant fixe (2), une unité d'actionnement (10, 11; 20, 21; 30, 31) pouvant être commutée entre une première condition, correspondant à la position fermée du battant fixe, et une seconde condition, correspondant à la position ouverte de ce battant fixe; par le fait que le ferme-porte (3) associé au battant mobile (2) est équipé d'une unité (15, 17, 42) à soupape, afin de bloquer et d'autoriser le mouvement de fermeture; et par le fait qu'une liaison de commande mécanique, hydraulique ou électrique est prévue entre l'unité d'actionnement (10, 11; 20, 21; 30, 31) de l'un (4) des ferme-porte et l'unité (15, 17, 42) à soupape de l'autre ferme-porte (3).

2. Dispositif selon la revendication 1, caractérisé par le fait que l'unité d'actionnement consiste en un ensemble ( 10,11 ) à levier pivotant, logé dans la cage (6) en ciment et dépassant par un bras dans la trajectoire de mouvement du battant fixe (2).

3. Dispositif selon la revendication 1, caractérisé par le fait que l'unité d'actionnement consiste en un disque qui est relié à l'axe (7) du ferme-porte et présente une fente oblongue (21) de forme partiellement annulaire, dans laquelle un élément d'accouplement (9) est monté coulissant et peut pivoter avec le disque (20), en étant appliqué contre une extrémité de la fente oblongue, dans une plage de pivotement (A) pouvant être préétablie et commençant dans la position zéro.

4. Dispositif selon la revendication 1, caractérisé par le fait que l'unité d'actionnement se compose de l'organe de pression (30) soumis à la précharge d'un ressort (32) et coopérant directement ou indirectement avec la came de commande (34) du ferme-porte (4), ainsi que d'une tige de traction (36) qui est accouplée à l'organe de pression (30) par l'intermédiaire d'une fente oblongue (31) et qui peut être entraînée, par cet organe de pression (30), sur un tra₋ jet correspondant à une plage de pivotement du ferme-porte (4) pouvant être préétablie et commençant dans la position zéro.

5. Dispositif selon la revendication 4, caractérisé par le fait que la tige de traction (36) est disposée coaxialement dans le logement (18) du ressort de pression (32), et sort de ce logement (18) par l'intermédiaire d'une garniture annulaire d'étanchéité (35).

6. Dispositif selon la revendication 1, caractérisé par le fait que l'unité à soupape prévue dans le ferme-porte (3) associé au battant mobile (2) consiste en une tige (42) de piston qui peut coulisser axialement et pénétrer de manière étanche dans un perçage obturable (17), ce perçage obturable (17) formant une partie d'une trajet d'écoulement entre les chambres (47, 48) à fluide sous pression situées de part et d'autre du piston amortisseur (14) du ferme-porte (3).

7. Dispositif selon la revendication 6, caractérisé par le fait que la tige (42) de piston s'étend parallèlement à l'axe du piston amortisseur (40), et est pré- chargée à la position de fermeture au moyen d'un ressort de pression (15).

8. Dispositif selon la revendication 1, caractérisé par le fait que la liaison de commande entre l'unité d'actionnement (10, 11; 20, 21; 30, 31) et l'unité (15,17,42) à soupape consiste en un câble Bowden (13, 14).

9. Dispositif selon la revendication 8, caractérisé par le fait que le câble Bowden (13, 14) peut être ajusté par l'intermédiaire d'une vis de réglage (16) qui est logée dans une paroi (19) du ferme-porte (3) associé au battant mobile (1 et qui s'étend dans un espace libre (23) entre le ferme-porte et la paroi de la cage en ciment.

10. Dispositif selon l'une des revendications précédentes, caractérisé par le fait qu'il est prévu sur les cages (6) en ciment, dans la zone de sortie du câble Bowden (13, 14), un capuchon protecteur respectif (24) dont l'extrémité située à l'extérieur peut être accouplée, de préférence, à un tube (5) encastrable dans le sol.
